# EUROPÄISCHE PATENTSCHRIFT

(11) **EP 2 351 697 B1**
(45) Veröffentlichungstag und Bekanntmachung des Hinweises auf die Patenterteilung: **13.03.2013**
(21) Anmeldenummer: 10015551.4
(22) Anmeldetag: 11.12.2010
(51) Int. Cl.: B65D 88/12, B65D 90/00, F17C 13/08

(54) **Transportcontainer für Gasflaschen**
Transport container for gas bottles
Conteneur de transport pour bouteilles de gaz

(30) Priorität: 22.12.2009 DE 202009017480 U
(43) Veröffentlichungstag der Anmeldung: 03.08.2011
(73) Patentinhaber: Kessels GmbH, 41066 Mönchengladbach (DE)
(72) Erfinder: Schmidt, Dirk, 41366 Schwalmtal (DE)
(74) Vertreter: Müller, Karl-Ernst

(56) Entgegenhaltungen:
- DE-U1- 29 711 888
- US-A1- 2004 031 537
- US-A1- 2006 283 519
- US-B1- 6 339 996

## Beschreibung

Die Erfindung betrifft eine Transporteinheit für Gasflaschen bestehend aus einem auf LKW-Auflieger aufsetzbaren Container.

Wie beispielsweise der US 2004/031537 A zu entnehmen ist, findet der Transport von Gasflaschen auf Straßen dadurch statt, dass Gasflaschen stehend auf einem offenen Trailer aufgestellt werden, der von einem Zugfahrzeug bewegt werden kann. Die Gasflaschen sind beiderseits eines in Längsrichtung über den Trailer verlaufenden Mittelganges in mehreren nebeneinander angeordneten Reihen aufgestellt, wobei durch die Anordnung von Querwänden jeweils in Längsrichtung nebeneinander bestehende Abteile gebildet sind, die jeweils von den Außenwänden des Trailers, den Querwänden und den längs des Mittelganges verlaufenden Längswänden begrenzt sind. Dabei sind die einzelnen Gasflaschen wenigstens gruppenweise über entsprechende, mit Ventilen gesicherte Leitungen an ein zentrales Leitungssystem angeschlossen, mittels dessen die einzelnen Flaschen entleert bzw. gefüllt werden können.

Mit einem derartigen Straßentransport ist zunächst der Nachteil verbunden, dass im Falle eines Unfalls des entsprechenden Lastzuges, insbesondere bei einem seitlichen Kippen oder Überschlag, die Gasflaschen besonders an ihren Ventilen und den gegebenenfalls diese verbindenden Rohrleitungen relativ ungeschützt sind und sich bei entsprechenden Unfällen auch aus ihren Verankerungen beziehungsweise Gebinden lösen können. Ein weiterer Nachteil besteht darin, dass eine Dichtheitsprüfung der auf dem LKW stehenden Gasflaschen kaum oder nur unter schwierigen Bedingungen durchführbar ist, weil die Gasflaschen in großer Höhe auf der Pritsche stehen und schwer zugänglich sind. Derartige Dichtheitsprüfungen sind je nach der Gefahrenstufe der transportierten Gase vor Ort beispielsweise durch Absprühen der Ventile und Rohrleitungen mit einem geeigneten Schaum oder anderenm Material erforderlich, bevor ein Gasflaschen transportierender LKW in fremde Werksgelände von zu beliefernden Kunden einfahren darf.

Der Erfindung liegt daher die Aufgabe zugrunde, eine entsprechend große Transporteinheit zum Transport von Gasflaschen über die Straße zur Verfügung zu stellen, bei der die Sicherheit verbessert und eine Dichtheitsprüfung einfacher durchzuführen ist.

Die Lösung ergibt sich einschließlich vorteilhafter Ausgestaltungen und Weiterbildungen der Erfindung aus dem Inhalt der Schutzansprüche, welche dieser Beschreibung nachgestellt sind.

Die Erfindung sieht hierzu einen auf LKW-Auflieger aufsetzbaren Container vor, der der einen aus tragfähigen Profilen mit Längs- und Querträgern aufgebauten Rahmen, daran angesetzte profilierte Seitenwände und jeweils als Gitter ausgebildete Boden- und Dachbereiche aufweist, wobei die auf dem Bodenbereich stehend mit nach oben freiliegenden Ventilen in den Container eingestellten Gasflaschen in mehreren sich nebeneinander in Längsrichtung des Containers erstreckenden Reihen angeordnet und gruppenweise mittels Spannvorrichtungen gegen das Profil der Seitenwände verspannt sind und wobei die Gasflaschen der äußersten, gegen die Seitenwände anliegenden Reihen von Gasflaschen mit einem Teil ihres Umfangs in die von dem Profil der Seitenwände ausgebildeten Ausbuchtungen eingreifen und dadurch gegen ein Verrutschen in Längsrichtung fixiert sind.

Mit der Erfindung ist zunächst der Vorteil verbunden, dass der die Gasflaschen aufnehmende Container allseitig einen stabilen Schutz für die darin eingestellten Gasflaschen vermittelt, der auch bei Unfällen aller Art sicher ist. So weist der Container ein stabiles aus Längs- und Querträgern aufgebautes Stützgerüst auf, welches auch bei Seitenlage oder Überschlag insbesondere die Ventile der Gasflaschen und zugeordnete Rohrleitungen vor Beschädigungen schützt. Soweit die Seitenwände des Containers ein in an sich bekannter Weise aus einer Abfolge von Ausbuchtungen und Einbuchtungen bestehendes Profil aufweisen, sind die Gasflaschen im Inneren des Containers so angeordnet, dass die Gasflaschen der äußersten, gegen die Seitenwände anliegenden Reihe mit einem Teil ihres Umfangs in die Ausbuchtungen des Seitenwandprofils eingreifen und dadurch gegen ein Verrutschen in Längsrichtung fixiert sind. Damit bildet die an die jeweilige Seitenwand des Containers anschließende erste äußere Reihe von Gasflaschen einen entsprechenden Halt auch für die daran zu orientierende Festlegung von weiteren Reihen von Gasflaschen. Diese weiteren Reihen von Gasflaschen werden gruppenweise gegen die Seitenwände beziehungsweise gegen entsprechende Längsträger des Containers verspannt und damit gesichert.

Ein weiterer Vorteil ergibt sich daraus, dass der so gebildete Gasflaschen-Container eine selbstständig handhabbare Einheit bildet, die nach einer grundsätzlichen Sicherheits- und Verkehrszulassung auf unterschiedlichen LKW-Aufliegern aufgesetzt und transportiert werden kann, ohne dass jeweils komplette Spezialfahrzeuge vorgehalten beziehungsweise technisch abgenommen sein müssen. Dies erleichtert insbesondere auch den Grenzverkehr mit Ländern, in denen andere Vorschriften für die Zulassung von LKWs gelten können, wie auch einen Übergang auf andere Transportmittel wie Bahn oder Schiff.

Die Gasflaschen können dabei im Inneren des Containers so aufgestellt werden, dass ihre Zugänglichkeit für entsprechendes Bedienungspersonal gegeben und somit die Durchführung von Dichtheitsprüfungen möglich ist. Hierzu ist nach einem Ausführungsbeispiel der Erfindung vorgesehen, dass in dem Container wenigstens ein begehbarer Mittelgang angeordnet ist und jeweils zu beiden Seiten des Mittelgangs eine Mehrzahl von Reihen an Gasflaschen angeordnet ist, wobei in bevorzugter Weise der Mittelgang gegenüber dem Bodenbereich des Containers erhöht angeordnet sein kann, so dass die Ventile und Rohrleitungen im Bereich der Hälse der Gasflaschen in einer bequemen Arbeitshöhe für auf dem Mittelgang stehendes Bedienungspersonal zugänglich sind. Damit ist eine Dichtheitsprüfung ohne weiteres durchzuführen, ebenso wie kleinere Vor-Ort-Reparaturen. Hierbei versteht es sich, dass auch der Mittelgang aus Gitterrosten besteht.

Gemäß einer bevorzugten Ausführungsform der Erfindung ist vorgesehen, dass das aus einer Abfolge von Ausbuchtungen und Einbuchtungen gebildete Profil der Seitenwände in den Abmessungen hinsichtlich Breite und Tiefe der die Gasflaschen aufnehmenden Ausbuchtungen derart ausgelegt ist, dass sich die auf einem Teilumfang von dem die Ausbuchtungen ausbildenden Wandbereichen der profilierten Seitenwand umschlossenen Gasflaschen auf ihrem äußeren Umfang außerhalb des Profils der Seitenwand gegenseitig berühren. Durch die Anpassung des Profils der Seitenwände an die genormten Abmessungen der Gasflaschen ist eine besonders gute Fixierung der äußersten Reihen der Gasflaschen gegeben. Da sich die Gasflaschen außerhalb des diese auf einem Teilumfang abstützenden Profils der Seitenwände zusätzlich gegenseitig berühren, ist auch ein Verkippen der Gasflaschen in Längsrichtung des Containers aufgrund von entsprechenden Beschleunigungen und/oder Verzögerungen beim Fahrbetrieb des LKW ausgeschlossen.

Hierbei kann nach einem Ausführungsbeispiel der Erfindung vorgesehen sein, dass die weiteren Reihen von in den Container eingestellten Gasflaschen mit Bezug auf die gegen die Seitenwände des Containers anliegenden Gasflaschen derart ausgerichtet sind, dass die Gasflaschen einander jeweils mit in einer senkrecht zur Seitenwand verlaufenden Ebene gelegenen Umfangsbereichen berühren, so dass sich bezogen auf die Längsrichtung des Containers eine symmetrische Rechteckanordnung der Gasflaschen ergibt.

Bei einer derartigen Rechteckanordnung ist hinsichtlich der Ausbildung der erforderlichen Spannvorrichtung nach einem Ausführungsbeispiel der Erfindung vorgesehen, dass die Spannvorrichtung für eine Gruppe von Gasflaschen eine jeweils mehrere in Längsrichtung des Containers nebeneinander stehende Gasflaschen von der an den begehbaren Mittelgang angrenzenden Reihe von Gasflaschen übergreifende Winkelprofilleiste umfasst, an der in Abständen sich diagonal zu im Bereich der Seitenwände in Längsrichtung des Containers verlaufenden tragfähigen Bodenprofile erstreckende und mit diesen verbundene Spannseile angeschlagen sind.

Hierbei kann vorgesehen sein, dass die rechtwinklig ausgebildete Winkelprofilleiste auf den mit einer Rundung versehenen Hälsen der Gasflaschen aufliegt und sich daran abstützt, wobei nach einem Ausführungsbeispiel der Erfindung zur Befestigung der Enden der Spannseile an den Winkelprofilleisten deren Eckbereiche übergreifende Haltestücke vorgesehen sein können, die einen sich in der diagonalen Verlaufsrichtung der Spannseile erstreckenden Kanal zur Aufnahme der dadurch geführten Spannseile aufweisen, wobei die nach außen über die Haltestücke überstehenden Seilenden in Spannschraubverbindungen gehalten sind.

Zur Sicherung der Gasflaschen in der vertikalen Richtung des Containers und damit zum Festlegen der Gasflaschen insbesondere bei einem Überschlag ist nach einem Ausführungsbeispiel der Erfindung vorgesehen, dass in die zwischen den Gasflaschen von zwei benachbarten Reihen von Gasflaschen im Bereich von deren Flaschenhälsen bestehenden Zwickel sich in Längsrichtung des Containers erstreckende formangepasste V-förmige Halteleisten eingesetzt sind, die mittels im Abstand zueinander angeordneter vertikal und parallel zu den Gasflaschen verlaufender Spannseile mit im Bodenbereich des Containers angeordneten Längsträgern verbunden sind. Aufgrund der insoweit formschlüssig gegen den Bodenbereich des Containers festgelegten Gasflaschen ist eine sichere Halterung der Gasflaschen in allen Stellungen des Containers gewährleistet.

Gemäß einer alternativen Ausführungsform der Erfindung ist die Verwendung eines Containers mit einem üblichen Profil der Seitenwände vorgeschlagen, welches aus jeweils gleichmäßig und symmetrisch ausgebildeten Ausbuchtungen und Einbuchtungen besteht. Da insoweit keine Abstimmung zwischen den Abmessungen der Gasflaschen und den Abmessungen insbesondere der die Gasflaschen aufnehmenden Ausbuchtungen des Seitenwandprofils vorgesehen ist, kommt es dazu, dass die in die Ausbuchtungen des Seitenwandprofils eingestellten Gasflaschen einen Zwischenraum zueinander aufweisen; zur gegenseitigen Abstützung der wiederum in mehreren Reihen angeordneten Gasflaschen gegeneinander ist vorgesehen, dass die Gasflaschen der benachbarten Reihen von Gasflaschen jeweils in den zwischen zwei Gasflaschen der äußeren Reihe bestehenden Zwischenraum hineinragen und umfangsseitig an beiden den Zwischenraum begrenzenden Gasflaschen anliegen.

Da aufgrund der diagonal zur Längsachse des Containers ausgerichteten Aneinanderreihung von Gasflaschen eine Abspannung mittels zwischen einer im oberen Bereich der Gasflasche angebrachten Winkelprofilleiste und einem im Bodenbereich des Containers angebrachten Längsträger verlaufender Spannseile nicht möglich ist, ist bei einer derartigen Anordnung von Gasflaschen vorgesehen, dass die Spannvorrichtung für eine Gruppe von Gasflaschen eine jeweils mehrere in Längsrichtung des Containers nebeneinander stehende Gasflaschen der an den begehbaren Mittelgang angrenzenden Reihe von Gasflaschen übergreifende Winkelprofilleiste umfasst, an der in Abständen sich zwischen den Flaschenhälsen horizontal nach außen zu den Seitenwänden erstreckende und daran befestigte Spannseile angeschlagen sind.

Zum Schutz der gegeneinander anliegenden Gasflaschen ist nach einem Ausführungsbeispiel vorgesehen, dass die Gasflaschen in wenigstens einem Bereich mit einer ihren Umfang umgreifenden Schutzbandage versehen sind.

In an sich bekannter Weise kann vorgesehen sein, dass die in den Container eingestellten Gasflaschen sektionsweise über ihre Ventile miteinander verbindende Rohrleitungen zu jeweils einer Füll- und Entnahmeeinheit zusammengefasst sind und jede Sektion mittels zugeordneter Rohrleitungen an einen im Container angeordneten Armaturenschrank angeschlossen ist.

In der Zeichnung sind Ausführungsbeispiele der Erfindung wiedergegeben, welche nachstehend beschrieben sind. Es zeigen:
- Fig. 1: einen mit Gasflaschen beladenen Container in einer Draufsicht,
- Fig. 2: den Container gemäß Figur 1 in einer geschnittenen Seitenansicht,
- Fig. 3: den Container gemäß Figur 2 in einem Querschnitt gemäß Linie III - III in Figur 2,
- Fig. 4: eine ausschnittsweise Darstellung eines Seitenwandprofils mit darin eingestellten Gasflaschen,
- Fig. 5: die Anordnung einer Winkelprofilleiste als Teil einer Spannvorrichtung für die Gasflaschen in einer Einzeldarstellung,
- Fig. 6: die Anordnung einer Halteleiste zur vertikalen Abspannung der Gasflaschen in einer Einzeldarstellung,
- Fig. 7: eine ausschnittsweise Darstellung eines gegenüber Figur 4 abgeänderten Seitenwandprofils mit einer angepassten Anordnung der Gasflaschen.

Der zunächst aus einer Zusammenschau der Figuren 1 und 2 ersichtliche Container 10 besteht aus Längsträgern 12 und Querträgern 13, einem Bodenbereich 19, einem Dachbereich 18 und profilierten Seitenwänden 30.

Um eine gute Durchlüftung des Containers für den Fall von auftretenden Leckagen zu gewährleisten, sind Bodenbereich 19 und Dachbereich 18 als offene Gitter in der Form von Gitterrosten 14 im Bodenbereich 19 und von Rollgittern im Dachbereich 18 ausgebildet. Am hinteren Ende des Containers 10 befindet sich ein Armaturenschrank 17 mit darin angeordneten Regel- und Überwachungsarmaturen. Ebenfalls im hinteren Bereich ist seitlich ein Eintritt 16 vorgesehen, der über eine Tür verschließbar ist, so dass über den Eintritt 16 ein Zugang in das Innere des Containers 10 ermöglicht ist. In der Mitte des Containers ist ein Mittelgang 15 angeordnet, der, wie sich aus Figur 3 ergibt, gegenüber den Standflächen für die Gasflaschen 11 derart erhöht angeordnet ist, dass eine auf dem Mittelgang stehende Person bequem Zugang zu den Köpfen der Gasflaschen 11 hat. Der Boden des Mittelgangs 15 ist dabei ebenfalls als offener Gitterrost ausgebildet. Beiderseits des Mittelganges 15 sind in dem Zwischenraum zwischen dem erhöhten Mittelgang 15 und den Seitenwänden 30 mehrere sich in Längsrichtung des Containers 10 erstreckende Reihen von nebeneinander gestellten Gasflaschen 11 angeordnet.

Wie sich aus Figuren 1 und 2 weiterhin entnehmen lässt, sind die in dem Container 10 insgesamt eingestellten Gasflaschen 11 in fünf Sektionen 40, 41, 42, 43, 44 unterteilt, wobei die zu jeder Sektion 40 - 44 gehörigen Gasflaschen 11 mittels einer ihre Ventile verbindenden Verrohrung 46 miteinander zu jeweils einer Füll- und Entnahmeeinheit verbunden sind. Die jeweilige Verrohrung, von der lediglich die Verrohrung 46 in Sektion 40 angedeutet ist, sind über vertikale Anschlussrohre 48 an im Bodenbereich 19 des Containers 10 in dessen Längsrichtung verlegte Rohre 47 angeschlossen, die ihrerseits zum Armaturenschrank 17 geführt und hier angeschlossen sind, so dass vom Armaturenschrank 17 aus die Befüllung und Entleerung wie auch Druck- und/oder Temperaturkontrolle der einzelnen Sektionen 40 bis 44 vorgenommen werden kann.

Wie sich aus Figuren 1 und 3 ergibt, sind zu beiden Seiten des Mittelgangs 15 jeweils drei Reihen von Gasflaschen 11 angeordnet, wobei im hinteren Bereich des Containers 10 über eine Teilerstreckung bei gleichzeitiger Verschmälerung des Mittelganges 15 eine vierte Reihe von Gasflaschen 11 angeordnet ist. Die Anzahl der in einem derartigen Container eingestellten Reihen von Gasflaschen 11 ist aber für die Verwirklichung der Erfindung nicht von Bedeutung, vielmehr zeigt die Tatsache einer teilweisen Anordnung einer zusätzlichen vierten Reihe die Flexibilität bei der Bestückung des Containers 10 mit Gasflaschen 11 auf. Die neben der äußersten, gegen die Seitenwand anliegenden Reihe von Gasflaschen zum Mittelgang 15 hin angeordneten Gasflaschen sind mit Bezug auf die gegen die Seitenwände 30 des Containers 10 anliegenden Gasflaschen 11 derart ausgerichtet, dass die Gasflaschen 11 einander jeweils mit in einer senkrecht zur Seitenwand 30 verlaufenden Ebene gelegenen Umfangsbereichen berühren, so dass sich ein zur Mittenachse des Containers symmetrisch-rechtwinkliges Raster von eingestellten Gasflaschen ergibt.

Wie sich aus Figur 3 ergibt, findet eine Verspannung der jeweils zwischen einer Seitenwand 30 des Containers 10 und dem Mittelgang 15 angeordneten Reihen von Gasflaschen 11 gegen die jeweilige Seitenwand 30 dadurch statt, dass eine rechtwinklig ausgebildete Winkelprofilleiste 25 über jeweils mehrere in Längsrichtung des Containers nebeneinander stehende Gasflaschen 11 aus der an den begehbaren Mittelgang 15 angrenzenden Reihe von Gasflaschen 11 auf deren mit einer Rundung versehene Hälse aufgelegt ist, wobei in entsprechend festgelegten Abständen sich diagonal von der Winkelprofilleiste 25 zu im Bereich der Seitenwände 30 des Containers 10 angeordneten tragfähigen Längsträgern 12 bzw. Querträgern 13 erstreckende und an diesen befestigte Spannseile 20 angeordnet sind. Mit diesen Spannseilen werden die oberen Bereiche der Gasflaschen 11 in Richtung der Seitenwand 30 verspannt. Die diagonale Anordnung der zwischen den am oberen Ende der Gasflaschen angeordneten Winkelprofilleisten 25 und den im Bodenbereich des Containers 10 verlaufenden Längs- bzw. Querträgern verlaufenden Spannseile 20 ist deswegen möglich, weil ein rechtwinkliges Raster der Gasflaschenaufstellung gegeben ist.

Wie sich dazu aus Figur 5 ergibt, sind zur Befestigung der Spannseile 20 an den Winkelprofilleisten 25 Haltestücke 26 vorgesehen, die die Eckbereiche der Winkelprofilleisten 25 formschlüssig umgreifen und in sich einen sich in der diagonalen Verlaufsrichtung des Spannseile 20 erstreckenden Kanal zur Aufnahme der hierdurch geführten Spannseile aufweisen, wobei die nach außen über die Haltestücke 26 überstehenden Seilenden der Spannseile 20 in entsprechenden Spannschraubverbindungen 28 festgelegt sind.

Um die Folgen eines Reibens der gegeneinander anliegenden Gasflaschen 11 während der Fahrbewegungen des Containers 10 abzumildern, sind die Gasflaschen 11 in einer entsprechenden Verteilung mit ihren Umfang umschließenden Schutzbandagen 27 versehen (Figur 2).

Wie sich weiterhin aus einer Zusammenschau der Figuren 3 und 6 ergibt, sind zur Sicherung der Gasflaschen 11 in der vertikalen Richtung des Containers 10 in die zwischen den Gasflaschen 11 von zwei benachbarten Reihen von Gasflaschen im Bereich von deren Flaschenhälsen bestehenden Zwickel sich in Längsrichtung des Containers 10 erstreckende formangepasste V-förmige Halteleisten 24 eingesetzt, die mittels im Abstand zueinander angeordneter vertikal und parallel zu den Gasflaschen 11 verlaufender Spannseile 23 mit den im Bodenbereich des Containers angeordneten Querträgern 13 beziehungsweise Längsträgern 12 verbunden sind. Hierdurch ist sichergestellt, dass sich auch bei einem Überschlag des Containers 10 die Gasflaschen 11 nicht vom Bodenbereich 19 des Containers 10 lösen können. Wie sich aus Figur 4 ergibt, ist das Profil der Seitenwände 30 in besonderer Weise an die Abmessungen der Gasflaschen 11 angepasst. Soweit jede Seitenwand 30 in an sich bekannter Weise aus einer Abfolge von Einbuchtungen 31 und Ausbuchtungen 32 besteht, sind diese Einbuchtungen beziehungsweise Ausbuchtungen jeweils als offenes Trapez mit vier Ecken ausgebildet, dessen kurze Seiten 33, 34 geschlossen und dessen längere Seiten offen sind. In die offenen Seiten der Ausbuchtungen 32 sind nun die Gasflaschen 11 mit einem Teilumfang derart eingestellt, dass die Gasflaschen 11 an den die Ausbuchtungen 32 begrenzenden Wandbereichen anliegen und dadurch fixiert sind. Bei dem aus Figur 4 ersichtlichen Ausführungsbeispiel weisen die kurzen Seiten 33 der Ausbuchtungen 32 eine größere Erstreckung auf als die kurzen Seiten 34 der Einbuchtungen 31, so dass die Ausbuchtungen 32 eine entsprechend größere Trapezöffnung zur Aufnahme der Gasflaschen 11 ausbilden. Die Abmessungen der Trapezseiten sind dabei so auf den standardisierten Flaschendurchmesser abgestimmt, dass sich die in die Ausbuchtungen 32 eingestellten Gasflaschen 11 auf ihrem äußeren Umfang außerhalb des Profils der jeweiligen Seitenwand 30 gegenseitig berühren, so dass in der Bewegungsrichtung parallel zur Seitenwand und somit in Längsrichtung des Containers ebenfalls eine gegenseitige Abstützung der Gasflaschen gegeben ist.

In Figur 7 ist eine andere Ausbildung eines Seitenwandprofils dargestellt, welches bei handelsüblichen Containern ausgebildet ist und bei welchem die Ausbuchtungen 32 und Einbuchtungen 31 des Seitenwandprofils im wesentlichen gleichmäßig und symmetrisch ausgebildet sind. Die Abweichungen zwischen den jeweils kurzen Seiten 33 bzw. 34 der Ausbuchtungen 32 beziehungsweise Einbuchtungen 31 sind gering und fallen hinsichtlich der Anordnung der Gasflaschen nicht ins Gewicht. Wie aus Figur 7 ersichtlich, weisen die in die Ausbuchtungen 32 eingestellten Gasflaschen 11 einen Zwischenraum 35 zueinander auf, so dass in der Längsrichtung des Containers 10 keine gegenseitige Abstützung der zu der an der Seitenwand 30 anliegenden Reihe von Gasflaschen gehörigen Gasflaschen 11 erfolgt. Insofern ist bei einer derartigen Ausbildung des Seitenwandprofils eines Containers 10 vorgeschlagen, die Gasflaschen der jeweils benachbarten Reihe jeweils in den zwischen zwei Gasflaschen der äußeren Reihe bestehenden Zwischenraum 35 hineinragen zu lassen, so dass eine in den Zwischenraum 35 eingestellte Gasflasche jeweils umfangsseitig an den beiden den Zwischenraum 35 begrenzenden Gasflaschen 11 anliegt. Werden die Gasflaschenreihen alsdann ebenfalls gegen die Seitenwand 30 verspannt, findet eine gegenseitige Abstützung und Festlegung der Gasflaschen 11 auch in den sich in Längsrichtung des Containers 10 erstreckenden Gasflaschenreihen statt. Wie nicht weiter dargestellt, ist in diesem Fall vorgesehen, dass zur Abspannung der Gasflaschenreihen gegen die Seitenwand 30 wiederum Winkelprofilleisten 25 vorgesehen sind, an denen in Abständen sich zwischen den Flaschenhälsen horizontal nach außen zu den Seitenwänden 30 erstreckende und daran befestigte Spannseile vorgesehen sind.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Transporteinheit für Gasflaschen (11) bestehend aus einem auf LKW-Auflieger aufsetzbaren Container (10), der einen aus tragfähigen Profilen mit Längs- und Querträgern (12, 13) aufgebauten Rahmen, daran angesetzte profilierte Seitenwände (30) und jeweils als Gitter ausgebildete Boden- und Dachbereiche (19, 18) aufweist, wobei die auf dem Bodenbereich (19) stehend mit nach oben freiliegenden Ventilen in den Container (10) eingestellten Gasflaschen (11) in mehreren sich nebeneinander in Längsrichtung des Containers (10) erstreckenden Reihen angeordnet und gruppenweise mittels Spannvorrichtungen (20, 25) gegen das Profil der Seitenwände (30) verspannt sind und wobei die Gasflaschen (11) der äußersten, gegen die Seitenwände (30) anliegenden Reihen von Gasflaschen (11) mit einem Teil ihres Umfangs in die von dem Profil der Seitenwände (30) ausgebildeten Ausbuchtungen eingreifen und dadurch gegen ein Verrutschen in Längsrichtung fixiert sind.

2. Transporteinheit nach Anspruch 1, bei welcher in dem Container (10) wenigstens ein begehbarer Mittelgang (15) angeordnet ist und jeweils zu beiden Seiten des Mittelgangs (15) eine Mehrzahl von Reihen an Gasflaschen (11) angeordnet ist.

3. Transporteinheit nach Anspruch 1 oder 2, bei welcher das aus einer Abfolge von Ausbuchtungen (32) und Einbuchtungen (21) gebildete Profil der Seitenwände (30) in den Abmessungen hinsichtlich Breite und Tiefe der die Gasflaschen (11) aufnehmenden Ausbuchtungen (32) derart ausgelegt ist, dass sich die auf einem Teilumfang von den die Ausbuchtungen (32) ausbildenden Wandbereichen der profilierten Seitenwand (20) umschlossenen Gasflaschen (11) auf ihrem äußeren Umfang außerhalb des Profils der Seitenwand (30) gegenseitig berühren.

4. Transporteinheit nach Anspruch 3, bei welcher die weiteren Reihen von in den Container (10) eingestellten Gasflaschen (11) mit Bezug auf die gegen die Seitenwände (30) des Containers (10) anliegenden Gasflaschen (11) derart ausgerichtet sind, dass die Gasflaschen (11) einander jeweils mit in einer senkrecht zur Seitenwand (30) verlaufenden Ebene gelegenen Umfangsbereichen berühren.

5. Transporteinheit nach Anspruch 3 oder 4, bei welcher die Spannvorrichtung für eine Gruppe von Gasflaschen (11) eine jeweils mehrere in Längsrichtung des Containers (10) nebeneinander stehende Gasflaschen (11) von der an den begehbaren Mittelgang (15) angrenzenden Reihe von Gasflaschen (11) übergreifende Winkelprofilleiste (25) umfasst, an der in Abständen sich diagonal zu im Bereich der Seitenwände (30) in Längsrichtung des Containers (10) verlaufenden tragfähigen Bodenprofile erstreckende und mit diesen verbundene Spannseile (20) angeschlagen sind.

6. Transporteinheit nach Anspruch 5, bei welcher die Winkelprofilleiste (25) auf den mit einer Rundung versehenen Hälsen der Gasflaschen (11) aufliegt und sich daran abstützt.

7. Transporteinheit nach Anspruch 5 oder 6, bei welcher zur Befestigung der Enden der Spannseile (20) an den Winkelprofilleisten (25) deren Eckbereiche übergreifende Haltestücke (26) vorgesehen sind, die einen sich in der diagonalen Verlaufsrichtung der Spannseile (20) erstreckenden Kanal zur Aufnahme der dadurch geführten Spannseile (20) aufweisen, wobei die nach außen über die Haltestücke (26) überstehenden Seilenden in Spannschraubverbindungen (28) gehalten sind.

8. Transporteinheit nach einem der Ansprüche 5 bis 7, bei welcher in die zwischen den Gasflaschen (11) von zwei benachbarten Reihen von Gasflaschen im Bereich von deren Flaschenhälsen bestehenden Zwickel sich in Längsrichtung des Containers (10) erstreckende formangepasste V-förmige Halteleisten (24) eingesetzt sind, die mittels im Abstand zueinander angeordneter vertikal und parallel zu den Gasflaschen (11) verlaufender Spannseile (23) mit im Bodenbereich (19) des Containers (10) angeordneten Trägern (12, 13) verbunden sind.

9. Transporteinheit nach Anspruch 1 oder 2, bei welcher die weiteren Reihen von in den Container (10) eingestellten Gasflaschen (11) mit Bezug auf die gegen die ein bekanntes Profil von jeweils gleichmäßig und symmetrisch ausgebildete Ausbuchtungen (32) und Einbuchtungen (31) aufweisenden Seitenwände (30) des Containers (10) anliegende und dadurch jeweils einen Zwischenraum (35) zueinander aufweisenden Gasflaschen (11) derart ausgerichtet sind, dass die Gasflaschen (11) der benachbarten Reihe von Gasflaschen (11) jeweils in den zwischen zwei Gasflaschen (11) der äußeren Reihe bestehenden Zwischenraum (35) hineinragen und umfangsseitig an beiden den Zwischenraum (35) begrenzenden Gasflaschen (11) anliegen.

10. Transporteinheit nach Anspruch 9, bei welcher die Spannvorrichtung für eine Gruppe von Gasflaschen (11)eine jeweils mehrere in Längsrichtung des Containers (10) nebeneinander stehende Gasflaschen (11) der an den begehbaren Mittelgang (15) angrenzenden Reihe von Gasflaschen übergreifende Winkelprofilleiste (25) umfasst, an der in Abständen sich zwischen den Flaschenhälsen horizontal nach außen zu den Seitenwänden (30) erstreckende und daran befestigte Spannseile angeschlagen sind.

11. Transporteinheit nach einem der Ansprüche 1 bis 10, bei welcher die Gasflaschen (11) in wenigstens einem Bereich mit einer ihren Umfang umgreifenden Schutzbandage (27) versehen sind.

12. Transporteinheit nach einem der Ansprüche 1 bis 11, bei welcher die in den Container (10) eingestellten Gasflaschen (11) sektionsweise (40 - 44) über ihre Ventile miteinander verbindende Rohrleitungen (46) zu jeweils einer Füll- und Entnahmeeinheit zusammengefasst sind und jede Sektion (40 - 44) mittels zugeordneter Rohrleitungen (47, 48) an einen im Container (10) angeordneten Armaturenschrank (17) angeschlossen ist.

## Claims

1. A transport unit for gas bottles (11) comprising a container (10) which can be placed on a truck trailer and which comprises a frame constructed from load-bearing profiles with longitudinal and transverse supports (12, 13), profiled side walls (30) placed on said frame and bottom and top regions (19, 18) in each case constituted as a grid, wherein the gas bottles (11) inserted into the container (10) standing on the bottom region (19) with upwardly exposed valves are disposed in a plurality of rows extending beside one another in the longitudinal direction of the container (10) and are clamped in groups by means of clamping devices (20, 25) against the profile of the side walls (30) and wherein the gas bottles (11) of the outermost rows of gas bottles (11) lying adjacent to the side walls (30) engage with a part of their periphery into the indents formed by the profile of the side walls (30) and are thus fixed against slipping in the longitudinal direction.

2. The transport unit according to claim 1, wherein at least one walkable central aisle (15) is disposed in the container (10) and a plurality of rows of gas bottles (11) is disposed respectively on both sides of the central aisle (15).

3. The transport unit according to claim 1 or 2, wherein the profile of the side walls (30) formed by a sequence of protrusions (32) and indents (21) is designed in the dimensions relating to the width and depth of the protrusions (32) accommodating the gas bottles (11) in such a way that the gas bottles (11) surrounded over a partial periphery by wall regions of the profiled side wall (20) forming the protrusions (32) mutually touch one another on their external periphery outside the profile of the side wall (30).

4. The transport unit according to claim 3, wherein the further rows of gas bottles (11) installed in the container (10) are orientated with respect to the gas bottles (11) lying adjacent to the side walls (30) of the container (10) in such a way that the gas bottles (11) touch one another in each case with peripheral regions lying in a plane running normal to the side wall (30).

5. The transport unit according to claim 3 or 4, wherein the clamping device for a group of gas bottles (11) comprises an angular section strip (25) engaging in each case over a plurality of gas bottles (11) from the row of gas bottles (11) adjacent to the walkable central aisle (15), said gas bottles standing beside one another in the longitudinal direction of the container (10), on which angular section strip there are slung at intervals lashing ropes (20) extending diagonally to load-bearing bottom profiles running in the region of the side walls (30) in the longitudinal direction of the container (10) and being attached to said bottom profiles.

6. The transport unit according to claim 5, wherein the angular section strip (25) rests on the necks of the gas bottles (11), said necks being provided with a rounded portion, and is supported thereon.

7. The transport unit according to claim 5 or 6, wherein, in order to fasten the ends of the lashing ropes (20) to the angular section strips (25), retention pieces (26) engaging over their corner regions are provided, said retention pieces comprising a channel for receiving the lashing ropes (20) guided through the latter, said channel extending in the diagonal running direction of the lashing ropes (20), wherein the ends of the lashing ropes projecting outward beyond that the retention pieces (26) are held in clamping screw connections (28).

8. The transport unit according to any one of claims 5 to 7, wherein shape-adapted V-shaped retention strips (24) extending in the longitudinal direction of the container (10) are inserted into the gusset existing between the gas bottles (11) of two adjacent rows of gas bottles in the region of their bottle necks, said retention strips being connected to supports (12, 13) disposed in the bottom region (19) of the container (10) by means of lashing ropes (23) disposed at a distance from one another and running vertically and parallel to the gas bottles (11).

9. The transport unit according to claim 1 or 2, wherein the further rows of gas bottles (11) installed in the container (10) are orientated, with respect to the gas bottles (11) which lie adjacent to the side walls (30) of the container (10) comprising a known profile of in each case uniformly and symmetrically constituted protrusions (32) and indents (31) and which thus have in each case an intermediate space (35) with respect to one another, in such a way that the gas bottles (11) of the adjacent row of gas bottles (11) project in each case into the intermediate space (35) existing between two gas bottles (11) of the outer row and, at the periphery, lie adjacent to the two gas bottles (11) bordering the intermediate space (35).

10. The transport unit according to claim 9, wherein the clamping device for a group of gas bottles (11) comprises an angular section strip (25) engaging in each case over a plurality of gas bottles (11) of the row of gas bottles adjacent to the walkable central aisle (15), said gas bottles standing beside one another in the longitudinal direction of the container (10), on which angular section strip there are slung at intervals lashing ropes extending between the bottle necks horizontally outwards towards the side walls (30) and being attached thereto.

11. The transport unit according to any one of claims 1 to 10, wherein the gas bottles (11) are provided in at least one region with a protective binding (27) engaging around their periphery.

12. The transport unit according to any one of claims 1 to 11, wherein the gas bottles (11) installed in the container (10) are grouped together section by section (40-44) via pipe lines (46) connecting their valves to one another to form in each case a filling and removal unit and each section (40-44) is connected by means of assigned pipe lines (47, 48) to a valves and fittings cabinet (17) disposed in the container (10).

## Revendications

1. Unité de transport pour des bouteilles de gaz (11) constituée d'un conteneur (10) pouvant être posé sur la semi-remorque d'un camion, qui comprend un cadre constitué de profilés porteurs avec des supports longitudinaux et transversaux (12, 13) des parois latérales profilées (30) posées dessus et des parties de plancher et de toit (19, 18) conçues sous la forme de grilles, les bouteilles de gaz (11) posées debout sur le plancher (19) avec les vannes dégagées vers le haut dans le conteneur (10) étant disposées en plusieurs rangées s'étendant les unes à côté des autres dans la direction longitudinale du conteneur (10) et étant fixées par groupes contre le profilé des parois latérales (30) à l'aide de dispositifs de fixation (20, 25) et les bouteilles de gaz (11) des rangées extérieures de bouteilles de gaz (11) disposées contre les parois latérales (30) s'emboîtant, avec une partie de leur périphérie, dans les courbures réalisées dans le profilé des parois latérales (30) et étant ainsi protégées contre un glissement dans le sens longitudinal.

2. Unité de transport selon la revendication 1, dans laquelle, dans le conteneur (10), se trouve au moins un passage central accessible (15) et, sur chacun des deux côtés du passage central (15), se trouve une pluralité de rangées de bouteilles de gaz (11).

3. Unité de transport selon la revendication 1 ou 2, dans laquelle le profilé des parois latérales (30), constitué d'une série de courbures (32) et de creux (21), est conçu, en ce qui concerne les dimensions de largeur et de profondeur des courbures (32) de logement des bouteilles de gaz (11), de telle sorte que les bouteilles de gaz (11) entourées par les parties de la paroi latérale profilée (20) formant les courbures (32) se touchent sur leur périphérie externe à l'extérieur du profilé de la paroi latérale (30).

4. Unité de transport selon la revendication 3, dans laquelle les autres rangées de bouteilles de gaz (11) posées dans le conteneur (10) sont orientées par rapport aux bouteilles de gaz (11) appuyées contre les parois latérales (30) du conteneur (10) de telle sorte que les bouteilles de gaz (11) se touchent mutuellement avec des parties de leur périphérie situées perpendiculairement à la paroi latérale (30).

5. Unité de transport selon la revendication 3 ou 4, dans laquelle le dispositif de fixation comprend, pour un groupe de bouteilles de gaz (11), une barre profilée angulaire (25), entourant plusieurs bouteilles de gaz (11) posées les unes à côté des autres dans le sens longitudinal du conteneur (10) à partir de la rangée de bouteilles de gaz (11) adjacente au passage central accessible (15), à laquelle sont fixées, à intervalles réguliers, des câbles de tension (20) s'étendant en diagonale par rapport à des profilés de plancher porteurs s'étendant au niveau des parois latérales (30) dans le sens longitudinal du conteneur (10) et reliés à ceux-ci.

6. Unité de transport selon la revendication 5, dans laquelle la barre profilée (25) repose sur les collets, munis d'un arrondi, des bouteilles de gaz (11) et s'y appuie.

7. Unité de transport selon la revendication 5 ou 6, dans laquelle, pour la fixation des extrémités des câbles de tension (20) aux barres profilées angulaires (25), sont prévus des éléments de maintien (26) recouvrant leurs angles et comprenant un canal s'étendant dans la direction diagonale des câbles de serrage (20), qui permettent de loger les câbles de serrage (20) ainsi guidés, les extrémités des câbles disposées à l'extérieur au-dessus des éléments de maintien (26) étant maintenues dans des raccords de fixation vissés (28).

8. Unité de transport selon l'une des revendications 5 à 7, dans laquelle, dans le coin entre les bouteilles de gaz (11), constitué de deux rangées adjacentes de bouteilles de gaz au niveau de leurs collets, sont insérées des barres de maintien (24) en forme de V s'étendant dans le sens longitudinal du conteneur (10), reliées, avec des câbles de tension (23) disposés à intervalles réguliers verticalement et parallèlement aux bouteilles de gaz (11) avec des supports (12, 13) disposés au niveau du plancher (19) du conteneur (10).

9. Unité de transport selon la revendication 1 ou 2, dans laquelle les autres rangées de bouteilles de gaz (11) posées dans le conteneur (10) sont orientées, par rapport aux bouteilles de gaz (11) s'appuyant contre les parois latérales (30) du conteneur (10) présentant un profil connu constitué de courbures (32) et de creux (31) réguliers et symétriques, et formant ainsi un espace intermédiaire (35) entre elles, de telle sorte que les bouteilles de gaz (11) des rangées adjacentes de bouteilles de gaz (11) dépassent chacune dans l'espace intermédiaire (35) existant entre deux bouteilles de gaz (11) de la rangée extérieure et s'appuient, au niveau de leur périphérie, sur les deux bouteilles de gaz (11) limitant l'espace intermédiaire (35).

10. Unité de transport selon la revendication 9, dans laquelle le dispositif de fixation comprend, pour un groupe de bouteilles de gaz (11), une barre profilée angulaire (25) entourant plusieurs bouteilles de gaz (11), posées les unes à côté des autres dans le sens longitudinal du conteneur (10), de la rangée de bouteilles de gaz adjacente au passage central accessible (15), à laquelle sont fixés, à intervalles réguliers, des câbles de tension qui s'étendent entre les collets horizontalement vers l'extérieur en direction des parois latérales (30) et qui y sont fixés.

11. Unité de transport selon l'une des revendications 1 à 10, dans laquelle les bouteilles de gaz (11) sont munies, dans au moins une partie, d'un bandage de protection (27) entourant leur périphérie.

12. Unité de transport selon l'une des revendications 1 à 11, dans laquelle les bouteilles de gaz (11) posées dans le conteneur (10) sont regroupées par sections (40 à 44) par l'intermédiaire de conduites (46) reliant leurs soupapes entre elles en une unité de remplissage et de prélèvement et chaque section (40 à 44) est raccordée à une armoire de robinetterie (17) disposée dans le conteneur (10) à l'aide de conduites (47, 48) correspondantes.
